# EUROPÄISCHE PATENTSCHRIFT

(11) **EP 0 035 588 B1**
(45) Veröffentlichungstag und Bekanntmachung des Hinweises auf die Patenterteilung: **16.02.1983**
(21) Anmeldenummer: 80102175.9
(22) Anmeldetag: 23.04.1980
(51) Int. Cl.: B65D 83/00

(54) **Behälter für viskose Massen**
Container for viscous substances
Récipient pour matières visqueuses

(30) Priorität: 10.03.1980 AT 1328/80
(43) Veröffentlichungstag der Anmeldung: 16.09.1981
(73) Patentinhaber: Blendax-Werke R. Schneider GmbH & Co., D-6500 Mainz (DE)
(72) Erfinder: Amos, Walter, Dr., D-6200 Wiesbaden (DE)

## Beschreibung

Die vorliegende Erfindung betrifft einen Dehälter für viskose Massen, insbesondere kosmetische Mittel wie Zahnpasten, der die dosierte Abgabe seines Inhaltes gestattet, aus wenigen Teilen besteht und daher einfach herstellbar ist, und der die bekannten ähnlichen Behältern anhaftenden Nachteile nicht besitzt.

Aus der DE-A-2 611 644 ist bereits ein Behälter für viskose Kosmetika, insbesondere Zahnpasta, bekannt, der einen verschiebbaren, den Boden des Behälters bildenden Kolben, der durch eine Sperrklinke gegen Verschiebung nach außen gesichert sein soll, sowie einen vor dem Kolben liegenden, zusammendrückbaren Sehälterleil mit einem Entnahmemundstück aus biegsamem und elastischem Material, insbesondere aus einem Polyester-Elastomer, und ein bei Überdruck im Bahäfter öffnendes Abgabeventil aufweist, wobei dieses Abgabeventil aus Kunststoff besteht, vor dem Einlauf-Querschnitt des Entnahmemundstücks angeordnet und topfförmig geformt ist, wobei der Topfboden als Klappenventil in Form einer kreisrunden, angelegten Klappe ausgebildet ist, und die Klappe den lichten Einlaufquerschnitt ausfüllt, und in der Schließstellung gegen einen dem Ventilgelenk gegenüber'iegenden, in den freien Ventil-Querschnitt hineinragenden Vorsprung anliegt und sich in der Öffnungsstellung bei Überdruck im Behälter gegen die Federkraft des Gelenkes von ihrem Sitz entfernt, wobei die Klappe einen Durchmesser von höchstens 10 mm aufweisen soll.

Diese genau einzuhaltende Ausgestaltung des Ventils bedingt naturgemäß einen fertigungstechnisch sehr hohen Aufwand, d. h., der bekannte Behälter besteht aus vielen Teilen. die ineinander gepaßt werden müssen, was die Herstellung ebenfalls schwierig gestaltet und verteuert, Darüberhinaus besitzt dieser bekannte Behälter den Nachteil, daß bei der Abgabe des Inhalts, die durch Druckausübung mittels des Entnahmemundstücks auf den zusamrnendruckbaren Behälterteil bewirkt wird, eine hohe Kraftanwendung erforderlich ist, wobei jedoch durch die Elastizität dieses Behälterteils und eine fehlende Führung des Mundstücks eine genaue Dosierung des auszudrückenden Inhalts nicht möglich ist. Schließlich ist eine vollständige Füllung auch des elastischen Behälteroberteils unbodingt erforderlich, da sonst, aufgrund von Lufteinschlüssen, ein zuverlässiges Funktianieren des Behälters nicht gewährleistet ist. Durch die vorliegende Erfindung werden diese Nachteile des bekannten, gattungsgieichen Dosier-Behälters vermieden,

Die DE-C 652 173 beschreibt einen ventilartigen Tubenverschluß zum Auspressen breiiger Stoffe in annähernd gleichen Teilmengen, bei dem ein in der Tube liegender Verschlußteller durch einen im Tubenmutidstück gleitenden Schaft geführt ist, dadurch gekennzeichnet, daß der Ventilschaft ein kolbenartig geführter, oben offener Hohlzylinder ist, der dicht oberhalb des Ventiltellers in seinen zylindrischen Hohraum mündende Querbohrungen aufweist, die in der Schließstellung des Tellers durch die Wandung dea Tubemundstücks überdeckt werden.

Derartige Behältnisse gehören nicht zur Gattung der "Spendebehälter und weisen daher deren anwendungstechnische Vorteile nicht auf.

Der erfindungsgemäße Behälter besteht aus einem zylindrischen Grundkörper mit einem darin nur in Richtung der Ausgabeöfnung verschiebbaren, seinen Boden bildenden Kolben, sowie einem aus einem elastischen, zusammendrückbaren Material bestehenden Behälteroberteil mit einem einseitig offenen Entnahmemundstück, wobei dieses Entnahmemundstück, das im Oberteil des Behälters, vorzugsweise im Übergang des starren zylindrischen in den elastischen, oberen Behälterteil, mittels Steghalterungen befestigt ist, gleichzeitig eine Ventilfuriktion ausübt und die Ventilöffnungen so angeordnet sind, daß sie in Schließstellung durch einen durch die Halterungen gebildeten Führungsring verschlossen und beim Ausüben von Druck auf das Entnahmemundstück aus dem Führungsring in das Behälterinnere hineingedrückt werden, wobei der Behälterinhalt durch das Entnahmemundstück nach außen entweichen kann.

Durch diese erfindungsgemäße konstruktive Ausgestaltung wird ein einfach herstell- und montierbarer, aus wenigen, unkomplizierten Einzelteilen bestehender Behälter erhalten, der billig herstellbar ist und aufgrund seiner fixierten Mundstückführung auch die genaue Dosierung des abzugebenden Tubeninhalts gestattet, ohne dafür einen übermäßigen Kraftaufwand erforderlich zu machen,

Im folgenden werden, anhand der Zeichnugen, Konstruktion und Funktion des erfindungsgemäßen Behälters näher erläutert :
Figur 1 zeigt einen zylindrischen, vorzugsweise aus transparentem oder opakem Kunststoff bestehenden Behälterkörper (1), dessen unteres Ende mit einem verschiebbaren, gegen Austritt des Behälterinhaltes abgedichteten Kolben (4) versehen ist. Dieser Kolben ist gegen eine Bewegung nach außen im Sinne einer Erweiterung des Behälter-Innenraums gesichert, beispielsweise durch eine an sich bekannte Sperrklinke, einen Federring, speziell ausgestalgtete Rillen, o, ä. An seinem oberen Ende ist der Behälter (1) mit in das Innere des Behälters reichenden ringförmigen Steghalterungen (2) versehen.

Dies wird in Figur 1a nähergestellt, wobei diese Halterungen 2 bzw. 2' einen zur Aufnahme des Abgabemundstücks bestimmten Ring (3) bilden.

Figur 2 zeigt das Behälteroberleil in Ruhestellung. Dabei ist das aus einem geeigneten elastischen Kunststoff bestehende, zusammendrückbare Behälteroberteil (6) bereits aufgebracht ; in dieses Bohälteraberteil ist das Entnahmemundstück (7) einmontiert, das mit dem Hals des elastischen Behälteroberteils (6) formschlüssig verbunden ist, beispielsweise durch Vorsprünge (10). Die Führung des Abgabemundstücks (7) erfolgt durch die mit den Steghaiterungen 2 bzw. 2' erhaltene ringförmige Öffnung (3), wobei die Ventil-Öffnungen (9) des Abgabemundstücks (7) in geschlossenem Ruhezustand innerhalb dieses Ringes (3) liegen und mit dem Behälterinnern nicht in Verbindung stehen. Auf das Oberteil des fertig montierten Behälters kann ggf, noch eine Schutckappa (5) aufgebracht werden: das Abgabamundstück (7) kann gewünschtenfalls, zur Erleichterung der Handhabung, mit einem Druckknopf (8) ausgestattet sein. Die Schutzkappe (5) kann so ausgestattet sein, daß sie die nach außen gerichtete Öffnung dos Abgabemundstucks (7) während der Lagerung schlüssig abdichtet.

Die Funktion des Abgabemundstücks wird in Fig. 2a dargestellt, wobei beim Eindrücken des elastischen Behälteroberteils (6) durch Druckausübung auf das Abgabemundstück (7), beispielsweise durch Betätigung des Drucitknopes (8), dieses durch die Führung des Ringes (3) in das Behälterinnere verschoben wird und der Behälterinhalt nunmehr durch die Vantilloffnungen (9) in das innere des Abgabemundstücks (8) eintreten und nach außen abgegeben worden kann, solange der Druck aufrechterhalten bleibt. Nach Fortfall des Druckes nimmt der elastische, obore Behäitorteil (6) wieder seine ursprüngliche Gestalt an ; durch das dann im Behälter entstehende Vakuum rückt der Kolben (4) in Richtung des Behälterinneren nach.

In den Figuren 3a, 3b und 3c werden die vorzufertigenden Einzelteile der Dosiervorrichtung nochmals im einzelnen dargestellt, wobei die Bezugsziffern die in den vorangegangenen Figuren angegebene Bedeutung haben.

Der erfindungsgemäß ausgestaltete Behälter eignet sich insbesondere zur Abgabe von pastenförmigen Materialien wie Zahnpasta: er kann jedoch prinzipiell zur Abgabe jedes geeigneten viskosen MIttels verwendet werden.

## Patentansprüche

Augabebehäher für viskose Massen, bestehend aus einem zylindrischen Grundkörper (1) mit einem darin nur in Richtung der Ausgabeöffnung verschiebbaren, seinen Boden bildenden Kolben (4) und einem aus einem etastischen Material bestehenden verformbaren Behätteroberteil (6) mit einem darin formschlüssig ange ordneten Eninahmemundstück (7), dadurch gekennzeichnet, daß das Entnahmemundstück (7) mittels am oberen Ende des Behältorkörpers (1) angebrachter Halterungen (2), die sich zu einem Ring (3) verelnigen, geführt wird und Ventilöffnungen (9) aufweist, die in Schließsteltung durch den Führungsring (3) verschlossen und durch Druck auf das Entnahmemundstück (7) aus dem Führungsring in Richtung auf das Behälterinnere bewegbar sind und dadurch den Austritt des Behälterinhalts gestatten.

## Claims

Container for dispensing viscous composition, consisting of a cylindrical body (2) comprising a piston (4) forming the bottom of said body (2) and being only removable towards the dispensing opening of said body, and a deformabie container top (6) consisting of resilient material fitted with an aperture (7), characterized in that said aperture (7) is conducted by holding elements (2) forming an annular ring (3) being attached in the top of the cylindrical body (1) and having valve openings (9) being closed by the annular ring (3) and are removable when exerting pressure on the aperture (7) from the annular ring in direction of the interior of said body (1) and thus permitting delivery of the contents of said body (I).

## Revendications

Récipient de distribution pour matières visqueuses, consistant d'un corps cylindrique (1) avec un piston (4) qui peut être seulement déplacé là-dedans en direction de l'ouverture de sortie et qui forme son fond, et d'une partie supérieure de récipient (6) se composant d'une matière élastique déformable avec une embouchure de prise (7) placée lâ-dedans d'une manière commandée mécaniquement, caractérisée par le fait que l'embouchure de prise (7) est amenée au moyen des serrages (2) montés à la pointe du corps de récipient (1) qui se réunissent à un anneau (a), et qu'elle montre des ouvertures de soupape (9) qui sont fermées par l'anneau (3) dans la position de fermeture et peuvent être agitées de l'anneau on direction de l'intérieur du récipient (1) par la pression sur l'embouchure de prise (7) et qui permettent de cette manière la sortie du contenu de récipient.
